# EUROPÄISCHE PATENTSCHRIFT

(11) **EP 0 186 126 B1**
(45) Veröffentlichungstag und Bekanntmachung des Hinweises auf die Patenterteilung: **24.07.1991**
(21) Anmeldenummer: 85116185.1
(22) Anmeldetag: 18.12.1985
(51) Int. Cl.: B41J 1/30

(54) **Druckvorrichtung für die Erzeugung automatisch lesbarer Schriften auf Belegen**
Printing device generating automatically readable writing(s) on documents
Dispositif d'impression pour la génération d'écritures automatiquement lisibles sur des documents

(30) Priorität: 24.12.1984 DE 3447430
(43) Veröffentlichungstag der Anmeldung: 02.07.1986
(73) Patentinhaber: Mannesmann Kienzle GmbH, 78052 Villingen-Schwenningen (DE)
(72) Erfinder: Dyma, Horst, D-7730 Villingen-Schwenningen (DE); Heindke, Armin, D-7730 Villingen-Schwenningen (DE); Engel, Dieter, D-7730 Villingen-Schwenningen (DE)

(56) Entgegenhaltungen:
- DE-A- 2 504 097
- DE-A- 3 132 282
- DE-B- 2 608 754
- ELEKTRONIK, Nr. 26, 1980, Seiten 43-49; H. GUGG et al.: "Schrittmotoren - optimal angesteuert"

## Beschreibung

Die Erfindung betrifft eine Speichentypenrad-Druckvorrichtung für die Erzeugung automatisch lesbarer Schriften auf Belegen mit auf den Speichen des Speichentypenrades, mittig angeordneten Typen mit einer Anschlagvorrichtung für die Speichen bzw. Typen sowie mit einem Schrittmotor für die drehende Einstellung des Speichentypenrades in die richtige Druckposition und einem Transportmittel treibenolen Schrittmotor zum Bewegen des Beleges zur Erzeugung der Zeichenabstände.

Aus dem Aufsatz von Hans Gugg und Herbert Sax: Schrittmotoren - optimal angesteuert, ELEKTRONIK 1980, Heft 26, Seiten 43 bis 49 ergeben sich Vorschläge, wie man Schrittmotoren mit Hilfe einer sog. Mikroschrittsteuerung so ansteuern kann, daß sie nicht nur in einzelnen größeren Schritten sich bewegen, sondern daß jeder Einzelschritt aufgeteilt wird in eine Mehrzahl von Mikroschritten, wobei es möglich ist, die Anordnung so zu treffen, daß jeder Einzelschritt in zwei, vier oder auch sechs Mikroschritte aufgeteilt wird. Erreicht wird dies durch Wicklungsströme, die durch die genannte Mikroschrittsteuerung einen angenähert sinusförmigen Verlauf nehmen, wobei es aber möglich ist, den jeweiligen Strom in der Wicklung so festzuhalten, daß sich ein entsprechendes Haltemoment für das durch den Schrittmotor angetriebene Teil ergibt. Die durch eine Mikroschrittsteuerung angesteuerten Schrittmotore arbeiten also im wesentlichen wie ein normaler Schrittmotor, der seine Last in Einzelschritten bewegt, nur mit dem Unterschied, daß jeder Einzelschritt noch in mehrere Mikroschritte aufgeteilt ist, wobei die Zahl der Mikroschritte entsprechend der Auslegung der Schaltung wählbar ist.

Beim Bedrucken automatisch zu lesender Belege ergeben sich zum Teil Probleme mit solchen Schriften, wie beispielsweise die sog. E 13B, weil hier konventionsgemäß die Zeichen in dem hierfür vorgesehenen Druckfeld nicht mittig, sondern beispielsweise rechtsbündig abgedruckt werden sollen. Wird diese Schriftart auf den einzelnen Speichen eines Speichentypenrades angebracht, so ergibt sich bei normaler Verwendung eines Schrittmotors die zwangsläufige Folge, daß die Zeichen auch auf den Speichen außermittig angeordnet sein müssen, um beim Abdruck in die richtige Position zu kommen. Die Folge dieser Anordnung ist, daß die Speichen, die diese Typen tragen, beim Abdruck wegen der einseitig darauf angeordneten Zeichen sich verwinden, so daß ein frühzeitiger Bruch der entsprechenden Typenspeiche nicht ausgeschlossen werden kann. Außerdem ist bei einer derart einseitigen Anordnung der Type, beispielsweise der Type 1, auf der Speiche ein sauberer Abdruck der Type nicht im gleichen Maße gewährleistet, wie wenn die Type eine symmetrische ist, wie beispielsweise die Type der Ziffer 8.

Es ist ein Belegdrucker bekannt (EP-B1-0 019 080), bei dem der Beleg entlang einem Anschlag in Seitenrichtung bewegt wird. Ein mehrzeiliges Bedrucken des Belegs über ein vertikal es Verschieben des Belegs ist jedoch dabei nicht möglich, da keine exakte Führung des Belegs in zwei zueinander senkrechten Richtungen möglich ist. Ein Mehrzeilendruck mit dem bekannten Belegdrucker, der als Typendruckwerk ausgerüstet ist, könnte hier allenfalls durch ein Verschieben des Typenträgers vorgenommen werden. Außerdem sieht der bekannte Belegdrucker einen kontinuierlichen Transport des Beleges vor. Bei einem diskontinuierlichen Transport müßte das Typenrad bei jedem Typendruck angehalten werden.

Es ist ferner schon vorgeschlagen worden (DE-OS 24 20 165), innerhalb von Papiertransportvorrichtungen Transportriemen für Formulare auch ausgefallenen Formates einer Bearbeitungsmaschine zuzuführen. Hier handelt es sich jedoch um zwei jeweils durch Umlenkrollen in gespanntem Zustand gehaltene, gegensinnig umlaufende und dabei einen Bogen zwischen sich erfassenden Transportbänder, die in einer besonderen Bandführung gelagert sind.

Es sind ferner Speichentypenrad-Druckvorrichtungen bekannt (DE-A1-31 32 282 bzw. DE-A1-25 04 097), die mittig zu den Speichen angeordnete Typen aufweisen, wobei für das Abdrucken der Typenradwagen entsprechend dem notwendigen Abstand dazu verfahren wird. Damit ist aber nicht aufgezeigt, wie bei rechts- oder linksbündigem Druck der Typen oder bei Typenrädern, die einen anderen Zeichenabstand verlangen, verfahren werden soll.

Aufgabe der Erfindung ist es daher, eine unzulässige Beanspruchung der Typenspeichen zu vermeiden, d. h. die Lebensdauer der Speichen zu erhöhen und die Verwendung von Typenrädern zu ermöglichen, die entweder die gleichen oder unterschiedliche Teilungsabstände der Speichen aufweisen.

Darüber hinaus hat sich die Erfindung auch die Aufgabe gestellt, einen Speichentypenträger in der Weise zu verbessern, daß auch unterschiedliche Typen mit verschiedenen Dimensionen mit den gleichen Ansteuermitteln zum Abdruck gebracht werden können.

Zur Lösung der gestellten Aufgabe ist die bekannte Druckvorrichtung dadurch gekennzeichnet, daß sowohl bei Verwindung eines Speichentypenrades mit gleichmäßiger Teilung der Speichen über den Umfang des Speichentypenrades als auch bei Verwendung eines Speichentypenrades mit ungleichmäßiger Teilung der Speichen über den Umfang des Speichentypenrades auch die asymmetrischen, Konventionsgemäß linksbündig bzw. rechtsbündig in ein definiertes Feld zu druckenden Typen mittig auf den Speichen angeordnet sind, daß der Beleg durch den die Transportmittel treibenden Schrittmotor in Mikroschritten um unterschiedliche Zeichenabstände derart bewegt wird, daß trotz der mittigen Anordnung der Typen auf den Speichen ein links- bzw. rechtsbündiger Abdruck erzielt wird, und daß bei Verwendung eines Speichentypenrades mit ungleichmäßiger Teilung der Speichen über den Umfang des Speichentypenrades darüberhinaus der Schrittmotor für die drehende Einstellung des Speichentypenrades das Speichentypenrades in Mikroschritten in die richtige Druckposition bringt.

Eine Verbesserung der vorstehend genannten Lösung besteht darin, daß unterschiedliche Typensätze auf Speichen mit unterschiedlichen Teilungen, gesehen auf den Umfang des Rades, angeordnet sind.

Diese Erfindung wird weiterhin dadurch verbessert, daß die Teilung des Speichentypenrades den abzudruckenden Zeichen angepaßt ist.

Die Erfindung soll nun anhand der beiliegenden Zeichnungen im einzelnen näher beschrieben werden.
FIG. 1 ist eine Schemazeichung der erfindungsgemäßen, Druckvorrichtung,
FIG. 2A bis 2E zeigen verschiedene Speichenanordnungen,
FIG. 3 ist ein Speichentypenrad besonderer Ausbildung,
FIG. 4 zeige die Ansteuervorrichtung für den Schrittmotor,
FIG. 5 zeigt den Stromverlauf in den Wicklungen W₁ und W₂ der FIG. 4,
FIG. 6 zeigt die Schrift mit asymmetrischen Typenanordnungen.

Wie FIG. 1 zeigt, besteht die erfindungsgemäße Druckvorrichtung aus einem Speichentypenrad 1, welches an den Enden seiner Speichen 12 einzelne Typenköpfe 2 trägt. Das Speichentypenrad 1 ist mittels seiner Nabe 3 auf einer Achse 4 befestigt, die von einem Motor M angetrieben wird. Dieser Motor ist ein Schrittmotor. Die Typenköpfe 2 werden unter Verbiegung ihrer Speichen 12 durch einen Antriebsmagneten 5 und einen entsprechenden Anschlaghammer 6 gegen ein Farbband 7 und einen Beleg 8 abgeschossen, wobei sie gegen eine Druckunterlage 9 gedrückt werden. Der Beleg ruht dabei auf einem Anschlag 13.

Der Beleg 8 wird durch einen Transportriemen 9a angetrieben, der von einem weiteren Schrittmotor SM (FIG. 4) angetrieben wird. Die Andrückrollen 10 und 11 wirken einerseits auf den Riemen 9 und andererseits auf den Beleg 8 ein und sorgen dafür, daß der Beleg 8 zwischen den Rollen 11 und dem Transportriemen 9 festgehalten wird. Sobald eine der Andrückrollen 10 oder 11 weggeschwenkt wird, wird der Beleg nicht mehr transportiert, d. h. zur Entnahme oder Übergabe an andere Transportmittel freigegeben.

Es sei an dieser Stelle darauf hingewiesen, daß sowohl der Motor M, der die Rotationsbewegung für das Speichentypenrad 1 erzeugt, als auch der Motor SM, der die Transportbewegung des Beleges 8 über den Riemen 9 bewirkt, Schrittmotore sind. Einer oder beide Motore sind mit einer Mikroschrittsteuerung gemäß FIG. 4 ausgerüstet. An welchen der Schrittmotore (den Rotationsmotor M gemäß FIG. 1 oder den Transportmotor SM gemäß FIG. 2) die Mikroschrittsteuerung angeschlossen ist, hängt von der Ausbildung des Speichentypenrades ab, wie dies weiter unten noch im einzelnen beschrieben wird.

Beim bekannten Stand der Technik sind beispielsweise bei der Codierschrift E13B die Typen "1" und "5" auf der linken Seite des Typenkopfes 2 angeordnet, wie sich dies aus den FIG. 2D und 2E ergibt, damit die Typen bei ihrem Abdruck rechtsbündig in die entsprechende Druckstelle gedruckt werden. Ein Druckmuster der Schrift E13B zeigt die FIG. 6. Aus der FIG. 2C ergibt sich, wie der Typenkopf 2 einer jeden Speiche 12 ausgebildet ist. Auf der Vorderseite befindet sich die Type 14, auf der Rückseite eine Richtnase 15. Die Nase 15 wirkt mit dem Anschlaghammer 6 zusammen. Hierfür ist der Anschlaghammer 6 mit einer entsprechenden Ausrichtvertiefung 16 versehen. Beim Verschwenken einer Speiche 12 gemäß FIG. 2D und 2E ist es offensichtlich, daß die linke Seite des Typenkopfes 2 eher auf dem Beleg 8 auftrifft als die rechte Seite, woraus sich eine Verwindung der Speiche 12 ergibt, die sich nachteilig auf die Lebensdauer dieser Speiche auswirkt. Außerdem kommt hinzu, daß in diesem Falle der Abdruck qualitativ schlecht ist, weil die rechte Seite des Typenkopfes 2 durch den Hammer 6 noch weiterbewegt wird, während die linke Seite ihren Anschlag an dem Beleg 8 bereits gefunden hat. Es läßt sich daher nicht vermeiden, daß unter Umständen die linke Seite der Type nicht so sauber abgedruckt wird, wie dies erforderlich wäre für eine einwandfreie Lesung der Belege, so daß Zurückweisungen der Belege verstärkt auftreten.

Um dies zu vermeiden, werden alle Typen, auch die asymmetrischen, wie dies die FIG. 2A zeigt, auf dem Typenkopf mittig angeordnet. Dadurch wird das Verwinden der Speiche 12 vermieden und gleichzeitig ein sauberer Abdruck sichergestellt.

Um nun aber zu erreichen, daß trotz der mittigen Anordnung der Typen auf dem Typenkopf 2 ein rechtsbündiger Ausdruck des Zeichens erfolgt und dieses somit von der Lesevorrichtung richtig erkannt werden kann, ist die Mikroschrittsteuerung gemäß FIG. 4 vorgesehen, so wie sie auch in der oben benannten Literaturstelle beschrieben ist. Der Motor SM hat zwei Wicklungen W₁ und W₂, die sinusförmig im entsprechenden Phasenwinkel bestromt werden, um die Transportschritte zu erzielen. Dabei ist es gleichgültig, ob es sich hierbei um die Wicklungen W₁, W₂, des Motors SM, der die Transportsteuerung bewirkt, oder um den Motor M handelt, der die Rotation des Typenträgers bewirkt. Der Motor, der die richtige Einstellung der Type 2 und des Beleges 8 zueinander bewirken soll, ist jedenfalls mit der Mikroschrittsteuerung gemäß FIG. 4 ausgerüstet.

Die FIG. 4 zeigt ein Blockschaltbild der Mikroschrittsteuerung für die Schrittmotoren. Dabei ist der Mikroprozessor MP über Datenausgangsleitungen L₁ und L₂, die den einzelnen Wicklungen des Schrittmotors W₁ und W₂ zugeordnet sind, mit zwei Digital/Analogwandlern D/A₁, D/A₂ verbunden. Die Ausgangssignale der Digital/Analogwandler D/A₁ und D/A₂ werden über Leistungsstufen V₁ und V₂ den Wicklungen W₁ und W₂ des Schrittmotors SM bzw. des Motors M zugeführt. Der Mikroprozessor MP erzeugt Digitalsignale, die der digitalisierten Sinuskurve gemäß FIG. 5 entsprechen. Wie man aus der FIG. 5 erkannt, erhalten beide Wicklungen W₁ und W₂ einen um 90° verschobenen sinusförmigen Strom, der jedoch in Einzelschritte unterteilt ist. Wie die FIG. 5 zeigt, ist jeder Vollschritt des Motors SM unterteilt in acht digitalisierte Schrittmuster, wobei die Wicklungen W₁ und W₂ jeweils gleichzeitig die entsprechenden Stromsignale mit der richtigen Amplitude zugeführt erhalten. Teilt man beispielsweise eine Halbwelle in acht Mikroschritte, dann sind zwischen dem Nullpunkt der Sinuskurve und dem Maximum vier Mikroschritte zurückzulegen, die durch entsprechende Digitalsignale des Mikroprozessors MP repräsentiert werden. Beispielsweise wurde bei dem in FIG. 5 gegebenen Beispiel im Anfangsstadium von dem Mikroprozessor für die Wicklung W₁ das Digitalsignal "4" ausgegeben, während für die Wicklung W₂ das Digitalsignal "0" ausgegeben werden wurde. In schrittweisem Modus würden sich dann die Digitalsignale vom Mikroprozessor auf den Leitungen L₁ und L₂ ändern, indem für die Wicklung W₁ das Digitalsignal "5", für die Wicklung W₂ das Digitalsignal "1" ausgegeben werden würde usw., bis beide Wicklungen einen Vollschritt durchlaufen haben.

Soll der Motor jeweils in einer bestimmten Stellung angehalten werden, dann bleibt der Wicklungsstrom in den Wicklungen W₁ und W₂ erhalten, so daß der Schrittmotor in der entsprechenden Stellung gehalten wird. Auf diese Art und Weise ist es möglich, durch die entsprechende Programmierung des Mikroprozessors MP den Abdruck der mittig angeordneten Zeichen, beispielsweise 14 gemäß FIG. 2, in der richtigen, rechtsbündigen Stellung zu bewirken, indem man dieser Drucktype ein entsprechendes Mikroschrittmuster der beiden Wicklungen W₁ und W₂ zuordnet.

Aber noch ein anderes Problem läßt sich durch die Anwendung der Mikroschrittsteuerung im Sinne der Erfindung lösen: Unterschiedliche Schriftarten sind nicht immer von gleicher Größe und auch die Druckteilungen der einzelnen Schriften müssen nicht unbedingt untereinander gleich sein. Auch hier kann die Mikroschrittsteuerung wertvolle Hilfe leisten, wie dies anhand einer Beschreibung der FIG. 3 deutlich gemacht werden soll. Man erkennt hier drei Gruppen von Typenköpfen 2 - 20, 21 und 22. Bei der Gruppe 20 und der Gruppe 22 ist die Teilung der Anordnung der Typenköpfe 2 zueinander ungleich. Sie verhält sich beispielsweise wie 2 : 3. Das Typenrad 1 würde für den Abdruck zweier nebeneinander liegender Zeichen bei einer Anordnung, wie sie in der Gruppe 20 vorgesehen ist, beispielsweise einen Makroschritt oder auch acht Mikroschritte ausführen müssen, bei einer Anordnung der Typenköpfe 2, wie in Gruppe 22 gezeigt, aber beispielsweise 1,5 Makroschritte oder auch 12 Mikroschritte.

Noch eine andere Möglichkeit zeigt die Typenanordnung gemäß Gruppe 21 auf. Es zeigt sich immer wieder, daß die Typen oft sehr unterschiedliche Größen haben, beispielsweise ein Punkt ist eine sehr kleine Type, während vielfach Buchstabentypen oder auch Symbole abgedruckt werden müssen, die wesentlich mehr Raum beanspruchen. Hier ist es möglich, durch die Mikroschrittsteuerung des Speichentypenrades 1 auf dem gleichen Typenrad innerhalb eines Typensatzes auch Typen mit unterschiedlichen Teilungen anzubringen. Mit Hilfe der Mikroschrittsteuerung ist es jederzeit möglich, auch solche Typen in den richtigen Druckpositionen abzudrucken.

## Patentansprüche

1. Speichentypenrad-Druckvorrichtung für die Erzeugung automatisch lesbarer Schriften auf Belegen (8) mit auf den Speichen (12) des Speichentypenrades (1) mittig angeordneten Typen (14) mit einer Anschlagvorrichtung (5,6) für die Speichen (12) bzw. Typen (14) sowie mit einem Schrittmotor für die drehende Einstellung des Speichentypenrades (1) in die richtige Druckposition und einem Transportmittel (9 bis 11) treibenden Schrittmotor zum Bewegen des Beleges zur Erzeugung der Zeichenabstände,
dadurch gekennzeichnet,
daß sowohl bei Verwendung eines Speichentypenrades mit gleichmäßiger Teilung der Speichen (12) über den Umfang des Speichentypenrades (1) als auch bei Verwendung eines Speichentypenrades mit ungleichmäßiger Teilung der Speichen (12) über den Umfang des Speichentypenrades (1) auch die asymmetrischen, konventionsgemäß linksbündig bzw. rechtsbündig in ein definiertes Feld zu druckenden Typen (14) mittig auf den Speichen angeordnet sind, daß der Beleg durch den die Transportmittel (9 bis 11) treibenden Schrittmotor in Mikroschritten um unterschiedliche Zeichenabstände derart bewegt wird, daß trotz der mittigen Anordnung der Typen (14) auf den Speichen (12) ein links- bzw. rechtsbündiger Abdruck erzielt wird und daß bei Verwendung eines Speichentypenrades mit ungleichmäßiger Teilung der Speichen (12) über den Umfang des Speichentypenrades (1) darüber hinaus der Schrittmotor für die drehende Einstellung des Speichentypenrades (1) das Speichentypenrad in Mikroschritten in die richtige Druckposition bringt.

2. Speichentypenrad-Druckvorrichtung nach Anspruch 1,
dadurch gekennzeichnet,
daß unterschiedliche Typensätze (20, 21, 22) auf Speichen mit unterschiedlichen Teilungen, gesehen auf den Umfang des Rades (1) angeordnet sind.

3. Druckvorrichtung nach Anspruch 1,
dadurch gekennzeichnet,
daß die Teilung des Speichentypenrades den abzudruckenden Zeichen angepaßt ist.

## Claims

1. Spoked type wheel printing device for producing characters, which can be read automatically, on documents (8), with type (14) located centrally on the spokes (12) of the spoked type wheel (1), with a striking device (5, 6) for the spokes (12) or type (14) and with a stepping motor for the rotary adjustment of the spoked type wheel (1) into the correct printing position and a stepping motor, driving transport means (9 to 11), for moving the document for producing the intervals between characters, characterised in that both when using a spoked type wheel with uniform spacing of the spokes (12) over the periphery of the spoked type wheel (1), as well as when using a spoked type wheel with irregular spacing of the spokes (12) over the periphery of the spoked type wheel (1), even the asymmetrical type (14), to be printed conventionally left-flush or right-flush in a defined area, is located centrally on the spokes, that the document is moved by the stepping motor, driving the transport means (9 to 11) in microsteps by different intervals between characters so that despite the central arrangement of the type (14) on the spokes (12), left-flush or right-flush printing is achieved and that when using a spoked type wheel with irregular spacing of the spokes (12) over the periphery of the spoked type wheel (1), in addition the stepping motor for the rotary adjustment of the spoked type wheel (1) brings the spoked type wheel (1) in microsteps into the correct printing position.

2. Spoked type wheel printing device according to Claim 1, characterised in that different type sets (20, 21, 22) are located on spokes with different spacings, seen on the periphery of the wheel (1).

3. Printing device according to Claim 1, characterised in that the spacing of the spoked type wheel is adapted to the characters to be printed.

## Revendications

1. Imprimante à roue porte-caractères à rayons pour la génération d'écritures automatiquement lisibles sur des documents (8), avec des caractères (14) disposés, de façon centrée, sur des rayons (12) de la roue porte-caractères à rayons (1), avec un dispositif de butée (5, 6) pour les rayons (12) ou caractères (14) ainsi qu'avec un moteur pas à pas pour le réglage rotatif de la roue porte-caractères à rayons (1) dans la position d'impression correcte et un moteur pas à pas entraînant des moyens de transport (9 à 11) pour le déplacement du document pour la génération des pas horizontaux des caractères,
caractérisé par le fait
que, aussi bien en cas d'utilisation d'une roue porte-caractères à rayons avec une répartition uniforme des rayons (12) sur le pourtour de la roue porte-caractères qu'en cas d'utilisation d'une roue porte-caractères (1) avec une répartition irrégulière des rayons (12) sur le pourtour de la roue porte-caractères à rayons (11), les caractères (14) asymétriques devant être conventionnellement imprimés avec un cadrage à gauche ou un cadrage à droite dans un champ défini sont disposés centrés sur les rayons, que le document est déplacé par le moteur pas à pas entraînant les moyens de transport (9 à 11) en des micropas de la valeur de pas horizontaux différents des caractères de telle sorte que, malgré la disposition centrée des caractères (14) sur les rayons (12), il soit possible d'obtenir une impression cadrée à gauche ou à droite et que, en cas d'utilisation d'une roue porte-caractères à répartition irrégulière des rayons (12) sur le pourtour de la roue porte-caractères à rayons (1), le moteur pas à pas pour le réglage rotatif de ladite roue porte-caractères à rayons (1) amène celle-ci, en effectuant des micropas, à la position d'impression correcte.

2. Imprimante à roue porte-caractères à rayons selon la revendication 1,
caractérisée par le fait
que des jeux de caractères différents (20, 21, 22) sont disposés sur des rayons avec des répartitions différentes par rapport au pourtour de la roue (1).

3. Imprimante à roue-porte-caractères à rayons selon la revendication 1,
caractérisée par le fait
que la répartition de la roue porte-caractères à rayons est adaptée aux caractères à imprimer.
